# EUROPÄISCHE PATENTSCHRIFT

(11) **EP 0 741 029 B1**
(45) Veröffentlichungstag und Bekanntmachung des Hinweises auf die Patenterteilung: **18.07.2001**
(21) Anmeldenummer: 96105190.1
(22) Anmeldetag: 01.04.1996
(51) Int. Cl.: B41F 33/00

(54) **Verfahren zur Einstellung der Farbgebung einer Druckmaschine**
Method for regulating the inking in a printing machine
Procédé de réglage d'encrage dans une machine à imprimer

(30) Priorität: 04.05.1995 DE 19516330
(43) Veröffentlichungstag der Anmeldung: 06.11.1996
(73) Patentinhaber: Heidelberger Druckmaschinen Aktiengesellschaft, 69115 Heidelberg (DE)
(72) Erfinder: Huber, Werner, Dr., 69231 Rauenberg (DE); Bucher, Harald, 74927 Eschelbronn (DE); Geissler, Wolfgang, 76669 Bad Schönborn (DE); Kistler, Bernd, 75031 Eppingen (DE)
(74) Vertreter: Fey, Hans-Jürgen

(56) Entgegenhaltungen:
- EP-A- 0 196 431
- EP-A- 0 411 869
- DE-A- 3 226 144
- DE-A- 4 103 574
- US-A- 5 029 527

## Beschreibung

Die Erfindung betrifft ein Verfahren zum Steuern oder Regeln der Farbgebung während des Druckprozesses, insbesondere während des Fortdruckprozesses, einer Druckmaschine, wobei Farbmeßdaten aus den laufend erstellten Druckbildern gewonnen und für den Steuer- oder Regelvorgang zur Beeinflussung der Farbgebung verwendet werden, wenn eine vorbestimmte Toleranz überschritten ist.

Ein Verfahren der eingangs genannten Art geht aus der europäischen Patentschrift 0 196 431 hervor. Bei diesem bekannten Verfahren werden zur Regelung der gewünschten Farbbalance Größen verwendet, die dadurch ermittelt sind, daß Farbschichtdicken und/oder Rasterpunktgrößen verschiedener Druckfarben zueinander in Beziehung gesetzt werden. Fallen diese Größen aus ihnen zugeordneten Toleranzbereichen heraus, so wird in den Druckvorgang korrigierend eingegriffen.

Die DE-OS 41 03 574 A1 beschreibt ein Verfahren zur Bestimmung von kurzzeitigen Farbstörungen während des Fortdruckprozesses in einer Druckmaschine, bei welchem der Verlauf einer durch laufende Farbmessungen aufgenommenen Meßkurve analysiert und Änderungen mit einer größeren als einer vorbestimmten Steilheit der Meßkurve als Anzeichen für vorübergehende Störungen gewertet wird, bei denen die Einstellung der Farbführung durch die Farbzonensteuerung oder Regelung der Druckmaschine nicht verändert werden muß.

Die Erfindung befaßt sich ebenfalls mit der Erzielung eines gleichförmigen Druckresultats. Es besteht die Aufgabe, ein Verfahren zum Einstellen der Farbgebung zu schaffen, das auf schnellem und einfachem Wege durchführbar ist.

Diese Aufgabe wird erfindungsgemäß durch die Merkmale von Anspruch 1 gelöst. Erfindungsgemäß wird somit aus bereits vorliegenden Informationen, nämlich den mittels einer optischen Erfassungseinrichtung oder dergleichen aufgenommenen Farbmeßdaten der laufend erstellten Druckbilder die zukünftige Entwicklung abgeschätzt. Es besteht somit ein präventives Verhalten. Die aus der "Historie" bekannten Farbmeßdaten werden vorzugsweise gespeichert und hinsichtlich ihrer zu erwartenden Entwicklung weitergebildet, so daß die erwähnte Trendschätzung vorliegt. Die Trendschätzung wird der Bewertung unterworfen, um zu entscheiden, ob ein korrigierender Eingriff in die Farbgebung der Druckmaschine erfolgen soll. Dieser korrigierende Eingriff wird stets dann vorgenommen, wenn die sich zukünftig wahrscheinlich einstellenden Farbmeßdaten eine vorgebbare Toleranz überschreiten.

Vorzugsweise ist vorgesehen, daß eine lineare Trendschätzung durchgeführt wird. Mithin werden die bereits ermittelten Farbmeßdaten im Sinne einer linearen Trendschätzung weiterentwickelt, vorzugsweise anhand einer Geraden dargestellt, wobei bei der Bewertung zu prüfen ist, ob die Gerade aufgrund ihrer Steigung eine vorgegebene Toleranzschwelle überschreitet oder unterschreitet.

Es ist vorteilhaft, wenn bei der Trendschätzung der zukünftige Zeitpunkt bestimmt wird, in dem die Trendschätzungsdaten die Toleranz überschreiten und daß die Zeitspanne bis zu diesem Zeitpunkt mit einer Toleranzzeitspanne verglichen wird. Die Trendschätzung wird also so lange in die Zukunft weitergeführt, bis ihre Abweichung von einem Sollwert der Farbmeßdaten derart groß ist, daß die vorgegebene Toleranz überschritten wird. Der Zeitpunkt, der beim überschreiten vorliegt, definiert die zuvor erwähnte Zeitspanne. Diese Zeitspanne wird verglichen mit einer Toleranzzeitspanne, das heißt einer vorgegebenen Größe. Ist die Zeitspanne kleiner als die Toleranzzeitspanne, so wird korrigierend mittels Steuerung oder Regelung in die Farbgebung eingegriffen. Ist die zukünftige Zeitspanne größer als die Toleranzzeitspanne, so erfolgt keine Korrektur der Farbgebung.

Vorteilhaft ist es, wenn aus den der bekannten, zeitlichen Entwicklung entstammenden Farbmeßdaten -wie erwähnt- eine Trendgerade gebildet wird, die mit einer Verlängerung versehen wird, wobei die Verlängerung der Trendschätzung zugrundeliegt beziehungsweise diese bildet.

Schließlich ist es vorteilhaft, wenn die Trendgerade aus den bewerteten Farbmeßdaten mindestens zweier Zeiträume entwickelt wird. Hierbei können innerhalb der beiden Zeiträume Mittelwerte berechnet werden, so daß zu zwei unterschiedlichen Zeiten zwei mittlere Farbmeßdaten vorliegen, aus denen dann über eine einfache Geradengleichung der Zeitpunkt der Toleranzüberschreitung berechnet werden kann. Auf diese Art und Weise wird eine erheblich aufwendigere lineare Approximation umgangen.

Da die Farbgebung einer Druckmaschine aufgrund eines zonal aufgebauten Farbwerks nur zonal beeinflußt werden kann, wird vorzugsweise pro Zone nur eine einzige Entscheidung abgeleitet, ob, und wenn ja, auf welche Weise die Farbgebung zu regeln beziehungsweise zu steuern ist. Diese Entscheidung basiert -wie gezeigt- ursächlich auf der zeitlichen Entwicklung der Farbmeßdaten. Diese Farbmeßdaten werden vorzugsweise einem vorherbestimmbaren Farbmeßfeld des Druckbilds entnommen. Hierzu muß für jede zu regelnde Zone mindestens an einem Ort innerhalb der Zone gemessen werden, um die entsprechenden Farbmeßdaten zu erhalten. Es ist nun möglich, innerhalb einer Zone nur einen Meßort oder mehrere Meßorte vorzusehen. Pro Meßort wiederum können mehrere primäre Datenwerte, zum Beispiel vier Farbmeßdaten anfallen, nämlich insbesondere für die X-, Y- und Z-Normspektralwerte und ein Wert für Infrarot. Da das Druckbild insbesondere jedes Bogens gemessen wird, bietet das erfindungsgemäße Verfahren aufgrund des geringen Datenanfalls ein schnelles und einfaches Durchführen der Farbgebungs-Steuerung beziehungsweise -Regelung.

Die Zeichnung veranschaulicht das erfindungsgemäße Verfahren, und zwar zeigt die Figur 1 ein Diagramm, in dem die Farbmeßdaten in Abhängigkeit von der Zeit dargestellt sind und die Figur 2 ein Flußdiagramm des erfindungsgemäßen Verfahrens.

Beim Verfahren zum Steuern oder Regeln der Farbgebung während des Druckprozesses, insbesondere Fortdruckprozesses, einer Druckmaschine werden im Online-Betrieb mittels einer optischen Erfassungseinrichtung Farbmeßdaten M ermittelt. Die optische Erfassungseinrichtung ermittelt an in vorwählbarer Anzahl vorhandenen Bildstellen jedes gedruckten Bogens die Farbwerte in Form von Farbmeßwerten, mittels derer durch einen nachgeschalteten Regler die Farbgebung der Druckmaschine beeinflußt werden kann. Im nachfolgenden wird -der Einfachheit halber- die Erfindung an nur einem "eindimensionalen" Beispiel erläutert. Die Ausführungen gelten jedoch selbstverständlich auch für mehrdimensionale Systeme, das heißt, beispielsweise für mehrere Neßorte innerhalb einer oder mehrerer Zonen, wobei pro Meßort mehrere Farbmeßdaten aufgrund der verschiedenen Druckfarben und auch Infrarot anfallen können.

Gemäß Figur 1 wird davon ausgegangen, daß in einem ersten Zeitbereich Z₁ die Anzahl von N₁ Farbmeßdaten anfallen. Ein späterer -jedoch ebenso wie der erste Zeitmeßbereich Z₁ - in der Vergangenheit liegender zweiter Zeitbereich Z₂ weist die Anzahl N₂ von Farbmeßdaten auf. Beide Zeitbereiche Z₁ und Z₂ gehören der Historie an, liegen also in der Vergangenheit, wobei die Anzahl der jeweils mittels einer optischen Erfassungseinrichtung ermittelten Farbmeßdaten vorwählbar ist, das heißt, innerhalb der beiden Zeitbereiche kann eine entsprechende zeitliche Einteilung vorgenommen werden, wobei zum jeweiligen Zeitpunkt eine Messung und damit eine Ermittlung des Datenwertes erfolgt. Vorzugsweise wird jeder Bogen erfaßt. Auf der Ordinate werden die Werte der ermittelten Farbmeßdaten M aufgetragen, wobei der Sollwert mit S angegeben ist. Mit A ist dort der aktuelle Färbungsverlauf als Kurvenzug eingezeichnet. Bildet man innerhalb des ersten Zeitbereichs Z₁ einen Mittelwert aller dort ermittelten Farbmeßdaten M, so ergibt sich beispielsweise der Mittelwert M₁, der zum Zeitpunkt t₁ vorliegen soll. In gleicher Weise wird im zweiten Zeitbereich Z₂ vorgegangen, wodurch sich der Mittelwert M₂ zum Zeitpunkt t₂ ergibt. Bei den Mittelwerten M₁ und M₂ kann es sich vorzugsweise um gleitende Mittelwerte handeln. Wird nun eine Gerade berechnet, die durch die beiden Mittelwerte M₁ und M₂ verläuft, so ergibt sich die in der Figur 1 dargestellte Trendgerade g, die durch die beiden Mittelwerte M₁ und M₂ hindurchgeht und mit einer Verlängerung V versehen wird, die einen in der Zukunft liegenden Zeitraum überstreicht. Es wird davon ausgegangen, daß der Zeitpunkt T = 0 auf der Abszisse den aktuellen Zeitpunkt bei der Durchführung des Verfahrens wiedergibt, so daß alle vor dem Zeitpunkt T liegenden Handlungen der Vergangenheit angehören und die ab diesem Zeitpunkt T durchgeführten Handlungen die Prognose betreffen. Die geradlinige Verlängerung V der Geraden g führt dazu, daß -im Laufe der Zeit- die Abweichung der Farbmeßdaten M vom Sollwert S aufgrund dieser linearen Trendschätzung immer größer wird, so daß zu einem bestimmten Zeitpunkt eine Abweichung vom Sollwert S vorliegt, die eine vorgebbare Toleranz σ überschreitet. Dieses überschreiten kann bei ansteigender Gerade g + σ oder bei fallender Geraden g - sein, das heißt, die Toleranzgrenzen liegen um den Sollwert S herum.

Der Figur 1 ist zu entnehmen, daß zu einem bestimmten Zeitpunkt (oder ab einer bestimmten Bogennummer) die Verlängerung V der Trendgeraden g die Toleranz (+ σ) schneidet. Es liegt der Zeitpunkt T₊ vor. Mithin wird durch die lineare Trendschätzung eine Zeitspanne T_{+σ} zwischen T = 0 und T₊ definiert, die mit einer vorgegebenen Toleranzzeitspanne T_{T} verglichen wird. Liegt die Zeitspanne T_{+σ} innerhalb der Toleranzzeitspanne T_{T}, so wird die Farbregelung aktiviert und damit auf die Farbgebung der Druckmaschine eingewirkt. Würde der Zeitpunkt T_{+σ} nicht innerhalb der Toleranzzeitspanne T_{T} liegen, so erfolgt kein Eingriff in die Farbregelung. Entsprechendes gilt für ein Überschreiten der Toleranz -σ. Die Toleranzzeitspanne T_{T} wird vorzugsweise in Kenntnis der Maschinendynamik, also der Reaktionszeit des Farbwerks der Druckmaschine, festgelegt. Für die Größen der Figur 1 gelten folgende Beziehungen:$\text{g=} \frac{{\text{M}}_{\text{2}} {\text{- M}}_{\text{1}}}{\left|{\text{t}}_{\text{2}} {\text{- t}}_{\text{1}}\right|}$$\text{g =} \frac{{\text{M - M}}_{\text{1}}}{{\text{t - t}}_{\text{2}}}$ wobei M und t beliebige Farbmeßwerte beziehungsweise Zeitpunkte darstellen.${\text{T}}_{\text{+}} {\text{= (S + σ - M}}_{\text{2}} \text{)} \frac{\left|{\text{t}}_{\text{2}} {\text{- t}}_{\text{1}}\right|}{{\text{M}}_{\text{2}} {\text{- M}}_{\text{1}}} {\text{+ t}}_{\text{2}}$${\text{T}}_{\text{-}} {\text{= (S - σ - M}}_{\text{2}} \text{)} \frac{\left|{\text{t}}_{\text{2}} {\text{- t}}_{\text{1}}\right|}{{\text{M}}_{\text{2}} {\text{- M}}_{\text{1}}} {\text{+ t}}_{\text{2}}$ Vorzugsweise ist vorgesehen, daß die Farbmeßdaten eines Meßfeldes fortlaufend in einem dem Meßfeld zugeordneten (Ring)-Speicher eingeschrieben werden und somit für die Weiterverarbeitung zur Verfügung stehen. Unter Meßfeld ist ein bestimmter Teil eines Druckbildes zu verstehen, wobei das Druckbild vorzugsweise in Streifen entsprechend den Farbzonen gedanklich unterteilt wird, wobei quer zu den Streifen gedankliche Trennlinien liegen, die einzelne Felder, nämlich die genannten Meßfelder, separieren.

Die Entscheidung, insbesondere die zonale Entscheidung, die Farbe zu regeln, hängt selbstverständlich von den Ergebnissen der Trendschätzung aller Farbmeßstellen in der entsprechenden Zone ab. Vorzugsweise sind verschiedene Strategien denkbar: Die Farbe wird dann geregelt,
- wenn nur ein Meßfeld dies erfordert; oder
- wenn die Mehrzahl der Meßfelder dies fordern; oder
- nur wenn alle Meßfelder dies fordern;
- wenn zumindest eine besonders ausgezeichnete Meßstelle dies fordert.

Auch können die Ergebnisse der Trendschätzungen der einzelnen Meßstellen und/oder Meßfelder gewichtet zusammengefaßt werden, um so eine zonale Entscheidung abzuleiten.

Die Figur 2 zeigt ein Flußdiagramm, das die einzelnen Verfahrensschritte verdeutlicht. Im Schritt 1 werden innerhalb des ersten Zeitbereichs Z₁ Farbmeßdaten M ermittelt. Im Schritt 2 werden im zweiten Zeitbereich Z₂ weitere Farbmeßdaten M ermittelt. Im Schritt 3 erfolgt eine Mittelwertbildung der Farbmeßdaten M innerhalb des ersten Zeitbereichs Z₁ und innerhalb des zweiten Zeitbereichs Z₂, so daß Mittelwerte M₁ und M₂ vorliegen. Im folgenden Schritt 4 wird dann mittels eines Rechners oder dergleichen die Gerade g errechnet und es wird die Verlängerung V der Geraden gebildet, die der Prognose zugrunde liegt. Im folgenden Schritt 5 wird dann der Zeitraum ermittelt, innerhalb dem die Werte der linearen Trendschätzung (Verlängerung V) die vorgegebene Toleranz + σ beziehungsweise - σ überschreitet. Im Schritt 6 erfolgt ein Vergleich der ermittelten Zeitspanne mit einer vorgebbaren Toleranzzeitspanne T_{T}. Im Schritt 7 wird in Abhängigkeit des zuvor erwähnten Vergleichs entweder auf die Farbgebung der Druckmaschine eingewirkt oder nicht.

### Bezugszeichenliste

- Z₁, Z₂: Zeitbereich
- N₁, N₂: Anzahl Farbmeßdaten
- M: Farbmeßdaten
- s: Sollwert
- A: aktueller Färbungsverlauf
- M₁, M₂: Mittelwert
- t₁, t₂: Zeitbereich
- T: Zeitpunkt
- V: Verlängerung
- g: Gerade
- g+σ: ansteigende Gerade
- g -σ: abfallende Gerade
- T₊: Zeitpunkt
- T_{+σ}: Zeitspanne
- TT: Toleranzzeitspanne

- 1, 2, 3, 4, 5, 6, 7: Verfahrensschritte

## Patentansprüche

1. Verfahren zum Steuern oder Regeln der Farbgebung während des Druckprozesses in einer Druckmaschine, bei welchem Farbmeßdaten aus laufend erstellten Druckbildern gewonnen und in Abhängigkeit von der zeitlichen Entwicklung der Farbmeßdaten (M) eine korrigierende Steuerung oder Regelung der Farbgebung erfolgt, wenn die zeitliche Entwicklung außerhalb einer vorgegebenen Toleranz liegt, **gekennzeichnet durch** die folgenden Verfahrensschritte:
Ermitteln einer ersten Anzahl von Farbmeßdaten (M) in einem ersten Zeitbereich (Z₁), Ermitteln einer weiteren Anzahl von Farbmeßdaten (M) innerhalb eines zweiten Zeitbereichs (Z₂), Bilden eines einem ersten Zeitpunkt (t₁) im ersten Zeitbereich (Z₁) zugeordneten Mittelwertes (M₁) aus den Farbmeßdaten im ersten Zeitbereich, Bilden eines einem zweiten Zeitpunkt (t₂) im zweiten Zeitbereich (Z₂) zugeordneten Mittelwertes (M₂) aus den Farbmeßdaten im zweiten Zeitbereich (Z2), Berechnen einer durch die ersten und zweiten Mittelwerte (M₁, M₂) und die zugeordneten Zeitpunkte (t₁, t₂) verlaufenden Trendgeraden (g), Bestimmen eines Schnittpunktes der Trendgeraden (g) mit um einen Sollwert (S) herumliegenden Toleranzgrenzen (+δ, -δ),
Bestimmen einer Zeitspanne zwischen einem aktuellen, den Zeitpunkt der Durchführung des Verfahrens wiedergebenden Zeitpunkt (T = 0) und einem dem Schnittpunkt der Trendgeraden (g) mit den Toleranzgrenzen zugeordneten Zeitpunkt(T_{+δ} ), sowie Aktivieren der Farbregelung der Druckmaschine, wenn die ermittelte Zeitspanne innerhalb einer vorgegebenen Toleranzzeitspanne (T_{T}) liegt.

2. Verfahren nach Anspruch 1,
**dadurch gekennzeichnet,**
daß mehrere, den Farbzonen der Druckmaschinen zugeordnete Farbmeßfelder vorgesehen sind.

3. Verfahren nach Anspruch 2,
**dadurch gekennzeichnet,**
daß eine Steuerung oder Regelung der Farbgebung nur dann vorgenommen wird, wenn die in einem Farbmeßfeld bestimmten Farbmeßdaten dies erfordern.

4. Verfahren nach Anspruch 2,
**dadurch gekennzeichnet,**
daß eine Steuerung oder Regelung der Farbgebung nur dann vorgenommen wird, wenn die in einer Mehrzahl der Farbmeßfelder bestimmten Farbmeßdaten dies erfordern.

5. Verfahren nach Anspruch 2,
**dadurch gekennzeichnet,**
daß eine Steuerung oder Regelung der Farbgebung nur dann vorgenommen wird, wenn die in allen Farbmeßfeldern bestimmten Farbmeßdaten dies erfordern.

## Claims

1. A method for controlling and regulating inking during a printing process in a printing press in which color measurement data are obtained from the printed images produced on an ongoing basis and corrective controlling or regulating the inking is performed dependent on the development over time of the color measurement data (M) whenever the development over time is beyond a predetermined tolerance
**characterized by**
the following steps:
ascertaining a first number of color measurement data (M) within a first time range (Z₁), ascertaining another number of color measurement data (M) within a second time range (Z₂), forming a first mean value (M₁) associated with a first point in time (t₁) in the first time range (Z₁) from the color measurement data in the first time range, forming a second mean value (M₂) associated with a second point in time (t₂) in the second time range (Z₂) from the color measurement data in the second time range (Z₂), calculating the straight trend line (g) crossing the first and second mean values (M₁, M₂) and the associated points in time (t₁, t₂), determining a point of intersection of the straight trend line (g) having tolerance limits (+σ, -σ) in the vicinity of a nominal value (S),
determining a time range between a current point in time (T = 0) representing the point in time when the method is performed and a point in time (T_{+σ}) associated with the point of intersection of the straight trend line (g) with the tolerance limits, and activating the color regulation of the printing press whenever the time range determined is within the predetermined tolerance time period (T_{T}).

2. Method according to claim 1,
**characterized in that**
several color measurement fields are provided which are associated with the ink zones of the printing presses.

3. Method according to claim 2,
**characterized in that**
controlling or regulating inking is performed only whenever the color measurement data ascertained in one color measurement field require this.

4. Method according to claim 2,
**characterized in that**
controlling or regulating inking is performed only whenever the color measurement data ascertained in the majority of color measurement fields require this.

5. Method according to claim 2,
**characterized in that**
controlling or regulation inking is performed only whenever the color measurement data ascertained in all color measurement fields require this.

## Revendications

1. Procédé pour commander ou régler l'encrage pendant le processus d'impression dans une machine à imprimer, dans lequel des données de mesure de l'encrage sont obtenues à partir d'images d'impression produites en continu et une commande correctrice ou une régulation de l'encrage s'effectue en fonction du développement dans le temps des données de mesure d'encrage (M) lorsque le développement dans le temps se trouve en-dehors d'une tolérance prédéterminée,
caractérisé par les étapes de procédé suivantes :
obtenir un premier nombre de données de mesure de l'encrage (M) dans un premier intervalle de temps (Z₁), obtenir un autre nombre de données de mesure de l'encrage (M) dans un deuxième intervalle de temps (Z₂), former une moyenne (M₁) associée à un premier instant (t₁) contenu dans le premier intervalle de temps (Z₁), à partir des données de mesure de l'encrage exécutées dans le premier intervalle de temps, former une moyenne (M₂) associée à un deuxième instant (t₂) contenu dans le deuxième intervalle de temps (Z₂) à partir des données de mesure de l'encrage exécutées dans le deuxième intervalle de temps (Z₂), calculer une droite de tendance (g) qui passe par les première et deuxième moyennes (M₁, M₂) et par les instants (t₁, t₂) correspondants, déterminer le point d'intersection entre la droite de tendance (g) et des limites de tolérance (+δ, -δ) qui entourent une valeur de consigne (S),
déterminer un laps de temps entre un instant actuel (T=0) qui reproduit l'instant de l'exécution du procédé et un instant (T_{+δ}) associé au point d'intersection entre la droite de tendance (g) et les limites de tolérance, ainsi qu'activer la régulation de l'encrage de la machine à imprimer lorsque le laps de temps obtenu se trouve à l'intérieur d'un laps de temps de tolérance prédéterminé (T_{T}).

2. Procédé selon la revendication 1,
caractérisé
en ce qu'il est prévu plusieurs zones de mesure de l'encrage qui correspondent aux zones d'encrage de la machine à imprimer.

3. Procédé selon la revendication 2,
caractérisé
en ce qu'il ne s'effectue une commande ou régulation de l'encrage que lorsque les données de mesure d'encrage déterminées dans une zone de mesure de l'encrage l'exigent.

4. Procédé selon le revendication 2,
caractérisé
en ce qu'il ne se produit une commande ou régulation de l'encrage que lorsque les données de mesure d'encrage déterminées dans une pluralité de zones de mesures de l'encrage l'exigent.

5. Procédé selon la revendication 2,
caractérisé
en ce qu'il ne se produit une commande ou régulation de l'encrage que lorsque les données de mesure d'encrage déterminées dans toutes les zones de mesure d'encrage l'exigent.
